# EUROPÄISCHE PATENTSCHRIFT

(11) **EP 1 184 090 B1**
(45) Veröffentlichungstag und Bekanntmachung des Hinweises auf die Patenterteilung: **16.06.2004**
(21) Anmeldenummer: 00890260.3
(22) Anmeldetag: 28.08.2000
(51) Int. Cl.: B07B 7/083

(54) **Sichtrad**
Classifying rotor
Roue de triage

(43) Veröffentlichungstag der Anmeldung: 06.03.2002
(73) Patentinhaber: Keuschnigg, Josef, Dipl.-Ing., A-8324 Kirchberg (Steiermark) (AT)
(72) Erfinder: Keuschnigg, Josef, Dipl.-Ing., A-8324 Kirchberg (Steiermark) (AT)
(74) Vertreter: Hehenberger, Reinhard, Dipl.-Ing.

(56) Entgegenhaltungen:
- DD-A- 246 049
- DE-A- 19 743 491
- PATENT ABSTRACTS OF JAPAN vol. 1995, no. 05, 30. Juni 1995 (1995-06-30) & JP 07 051630 A (MITSUBISHI HEAVY IND LTD), 28. Februar 1995 (1995-02-28)

## Beschreibung

Die Erfindung betrifft ein Sichtrad für einen Windsichter mit Sichtradschaufeln, deren radial außen liegenden Schaufelenden in Drehrichtung des Sichtrades rückwärts geneigt sind.

Am weitesten verbreitet sind in der Praxis Sichträder mit radial ausgerichteten Sichtradschaufeln. Für Pulverqualitäten mit einem Größtkorn von etwa 100 Mikron sind damit auch zufriedenstellende Ergebnisse möglich.

Wenn Pulverqualitäten mit einem Größtkorn von etwa 60 Mikron erzielt werden sollen, ist es vorteilhafter, Sichträder mit rückwärts geneigten Schaufeln zu verwenden. Sichträder mit Sichtradschaufeln, die gegen die Drehrichtung des Sichtrades geneigt sind, sind z.B. aus der DD 246 049 A1 bekannt. Das Sichtverhalten, d.h. die exakte Trennung zwischen grobem und feinem Korn ist dabei im allgemeinen umso besser, je stärker die Schaufeln geneigt sind, d.h. je größer der Winkel zwischen den Schaufeln und der radialen Richtung ist. Dabei tritt allerdings das Problem auf, daß der Neigungswinkel etwa mit etwa 35° begrenzt ist, da sich bei größeren Neigungen Sichtgut an der hinteren Schaufelwand der Sichtradschaufeln anlagern kann, da der Gleitwinkel zu gering wird und das Sichtgut von der Strömung nicht mehr weggefördert wird und Betriebsstörungen verursacht.

Der Erfindung liegt daher die Aufgabe zugrunde, ein gattungsgemäßes Sichtrad zur Verfügung zu stellen, bei dem durch rückwärts geneigte Schaufelenden ein möglichst gutes Sichtverhalten erzielt, die dadurch drohende Gefahr von Ablagerungen von Sichtgut an der hinteren Schaufelwand der Sichtradschaufeln aber soweit wie möglich vermieden wird.

Gelöst wird diese Aufgabe mit einem Sichtrad mit den Merkmalen des Anspruches 1.

Mit dem erfindungsgemäßen Sichtrad werden die beiden gewünschten Effekte auf vorteilhafte Weise erzielt. Zunächst wird durch die stark geneigte vordere Schaufelwand der Sichtradschaufeln ein sehr gutes Sichtverhalten erzielt, da größeren bzw. schwereren Partikeln durch die starke Neigung der vorderen Schaufelwand und den dadurch bedingten höheren Zentrifugalkräften der Eintritt in den Kanal zwischen den Sichtradschaufeln erschwert wird. Durch die geringere Neigung der hinteren Schaufelwand der Sichtradschaufeln mit Bezug zur Radialen wird des weiteren verhindert, daß sich Sichtgut an der hinteren Schaufelwand der Sichtradschaufeln anlagert. Dadurch werden sehr starke Neigungen der Schaufelenden möglich, die sich für Pulverqualitäten mit einem Größtkorn kleiner 30 Mikron sehr vorteilhaft auswirken.

Der jeweilige Winkel der vorderen und hinteren Schaufelwand der Sichtradschaufeln hängt von mehreren Einflußfaktoren, wie der Drehzahl des Sichtrades, Art und Zusammensetzung des Sichtgutes und der gewünschten Trennschärfe ab. In der Regel wird aber ein gutes Sichtverhalten erzielt, wenn die vordere Schaufelwand in einem Winkel größer als etwa 45° und die hintere Schaufelwand in einem Winkel kleiner als etwa 45° geneigt ist.

Bevorzugt ist im Rahmen der Erfindung, wenn die vordere Schaufelwand in einem Winkel zwischen 50° und 80°, vorzugsweise zwischen 60° und 70° zur radialen Richtung geneigt ist und wenn die hintere Schaufelwand in einem Winkel zwischen 30° und 45°, vorzugsweise etwa 40°, zur radialen Richtung geneigt ist.

Bei den genannten Winkeln wird in einer Vielzahl der Fälle ein sehr gutes Sichtverhalten erzielt werden können.

Weitere vorteilhafte Ausführungsformen der Erfindung sind Gegenstand der übrigen Unteransprüche.

In der Folge werden bevorzugte Ausführungsformen der Erfindung mit Bezug auf die Zeichnungen näher erläutert.

Es zeigt:
Fig. 1 einen Ausschnitt aus einem Sichtrad mit Sichtradschaufeln einer ersten Ausführungsform und
Fig. 2 ebenfalls einen Ausschnitt aus einem Sichtrad mit einer weiteren Ausführungsform von Sichtradschaufeln.

Fig. 1 zeigt einen Ausschnitt aus einem erfindungsgemäßen Sichtrad 1, das wie üblich eine Nabe 2 und einen Schaufelradkranz 4 aufweist, die über Speichen 3 miteinander verbunden sind. Am Schaufelradkranz 4 ist eine Vielzahl von Sichtradschaufeln 5 angeordnet, deren radial außen liegenden Schaufelenden 6 gegen die mit Pfeil 7 bezeichnete Drehrichtung des Sichtrades 1 rückwärts geneigt sind.

Die Schaufeln 5 weisen - in Drehrichtung 7 gesehen - eine vordere Schaufelwand 8 und eine hintere Schaufelwand 9 auf. Im Bereich des radial außen liegenden Schaufelendes 6 ist die vordere Schaufelwand 8 mit Bezug zur radialen Richtung 10 in einem Winkel α von etwa 60° geneigt, wogegen die hintere Schaufelwand 9 in einem Winkel β von ungefähr 45° geneigt ist. Im Bereich des äußeren Schaufelendes 6 liegt des weiteren noch eine Stirnfläche 11, die im dargestellten Ausführungsbeispiel zur Radialen 10 in einem Winkel von 90° geneigt ist, also den Außenradius des Sichtrades im Bereich der Sichtradschaufeln 5 definiert.

Wie in Fig. 1 zu sehen ist, weist die vordere Schaufelwand 8 der Sichtradschaufeln 5 zunächst einen im wesentlichen ebenen Bereich 12 auf, der zum Inneren des Sichtrades 1 hin in einen gekrümmten Bereich 13 übergeht. Die hintere Schaufelwand 9 der Sichtradschaufeln 5 ist vom äußeren Schaufelende 6 weg mit einer im wesentlichen kontinuierlichen Krümmung ausgestattet, deren Krümmungsradius größer als der Krümmungsradius im Bereich 13 an der vordere Schaufelwand 8 ist. Dadurch ergibt sich eine Querschnittsform der Sichtradschaufeln 5, die vom äußeren Schaufelende 6 zum Mittelbereich hin zu und dann zum inneren Ende 14 hin wieder abnimmt. Die vordere Schaufelwand 8 ist dabei im Bereich des inneren Endes 14 der Schaufeln 5 derart geneigt, daß sie um einen Winkel γ zur Radialen in Drehrichtung 7 geneigt ist. Der Winkel γ liegt vorzugsweise zwischen 10° und 40°, besonders bevorzugt zwischen 20° und 30°.

Dadurch ergibt sich ein Strömungskanal 15 zwischen zwei benachbarten Sichtradschaufeln 5, der sich von außen nach innen verlaufend zuerst verengt und anschließend wieder erweitert, was sich auf das Sichtverhalten und die Gefahr von Ablagerungen auf der hinteren Schaufelwand 9 der Sichtradschaufeln ebenfalls günstig auswirkt.

In Fig. 2 ist schematisch eine weitere Ausführungsform von erfindungsgemäßen Sichtradschaufeln 5 dargestellt, deren vordere Schaufelwand 8 im Bereich des äußeren Schaufelendes 6 in einem Winkel α von ca. 70° und deren hintere Schaufelwand 9 einen Winkel β von ca. 45° zur Radialen 10 geneigt sind. Die Sichtradschaufeln 5 von Fig. 2 unterscheiden sich weiters dahingehend von den Sichtradschaufeln 5 von Fig. 1, daß in Fig. 2 auch die hintere Schaufelwand 9 im Bereich des äußeren Schaufelendes 6 einen im wesentlichen ebenen Bereich 16 aufweist. Die vordere Schaufelwand 8 und die hintere Schaufelwand 9 sind im Anschluß an die ebenen Bereiche 12 und 16 gekrümmt und können im Bereich des inneren Endes 14 etwa parallel zur Radialen 10 ausgerichtet sein.

Mit dem erfindungsgemäßen Sichtrad können feine und feinste Körnungen aus einem Partikelmaterialstrom durch gezielte Führung einer Gasströmung im Bereich des Eintritts der Strömung zwischen die Sichtradschaufeln (5) in das Sichtrad separiert werden. Mit der Erfindung können mit möglichst niedrigen Drehzahlen des Sichtrades feinste Pulverfraktionen erhalten werden. Dies wird im wesentlichen dadurch erreicht, daß die partikelbeladene Gasströmung einer höheren Fliehkraft ausgesetzt ist, um durch die Kanäle zwischen den Sichtradschaufeln (5) in den inneren Bereich des Sichtrades zu gelangen, als dies der Umfangsgeschwindigkeit des Sichtrades entsprechen würde. Durch die geringere Neigung der hinteren Schaufelwand (9) wird gleichzeitig die sonst problematische Ablagerung von Sichtgut an der hinteren Schaufelwand (9) verhindert.

## Patentansprüche

1. Sichtrad für einen Windsichter mit Sichtradschaufeln (5), deren radial außen liegenden Schaufelenden (6) in Drehrichtung (7) des Sichtrades (1) rückwärts geneigt sind, **dadurch gekennzeichnet, daß** im Bereich des radial außen liegenden Schaufelendes (6) der Sichtradschaufeln (5) die in Drehrichtung (7) gesehen vordere Schaufelwand (8) der Sichtradschaufeln (5) zur radialen Richtung (10) in einem größeren Winkel geneigt ist als die hintere Schaufelwand (2).

2. Sichtrad nach Anspruch 1, **dadurch gekennzeichnet, daß** die vordere Schaufelwand (8) in einem Winkel (α) größer als 45° und die hintere Schaufelwand (9) in einem Winkel (β) kleiner als 45° geneigt ist.

3. Sichtrad nach Anspruch 1 oder 2, **dadurch gekennzeichnet, daß** die vordere Schaufelwand (8) in einem Winkel (α) zwischen 50° und 80°, vorzugsweise zwischen 60° und 70° zur radialen Richtung (10) geneigt ist.

4. Sichtrad nach einem der Ansprüche 1 bis 3, **dadurch gekennzeichnet, daß** die hintere Schaufelwand (9) in einem Winkel (β) zwischen 30° und 45°, vorzugsweise etwa 40°, zur radialen Richtung (10) geneigt ist.

5. Sichtrad nach einem der Ansprüche 1 bis 4, **dadurch gekennzeichnet, daß** die vordere Schaufelwand (8) und die hintere Schaufelwand (9) in einem vom radial außen liegenden Schaufelende (6) entfernten Bereich zur radialen Richtung (10) hin gekrümmt sind.

6. Sichtrad nach einem der Ansprüche 1 bis 5, **dadurch gekennzeichnet, daß** die Sichtradschaufeln (5) in ihrem Mittelbereich einen stärkeren Querschnitt aufweisen als im Bereich des radial außen liegenden Schaufelendes (6) und des radial innen liegenden Schaufelendes (14).

7. Sichtrad nach einem der Ansprüche 1 bis 6, **dadurch gekennzeichnet, daß** die vordere Schaufelwand (8) der Sichtradschaufeln (5) im Bereich des radial innen liegenden Endes (14) mit Bezug zur radialen Richtung (10) in einem Winkel (γ) zwischen 10° und 40°, vorzugsweise zwischen 20° und 30° in Drehrichtung (7) geneigt ist.

## Claims

1. Separating wheel for an air separator with separating wheel blades (5), the radially outside ends (6) of which are tilted backwards in the direction of rotation (7) of the separating wheel (1), **characterised in that** in the region of the radially outside end (6) of the separating wheel blades (5), the front blade wall (8), when viewed in the direction of rotation (7), of the separating wheel blades is tilted at a greater angle to the radial direction than the rear blade wall (2).

2. Separating wheel according to claim 1, **characterised in that** the front blade wall (8) is tilted at an angle (α) which is greater than 45° and the rear blade wall (9) is tilted at an angle (β) which is smaller than 45°.

3. Separating wheel according to claim 1 or 2, **characterised in that** the front blade wall (8) is tilted at an angle (α) of between 50° and 80°, preferably between 60° and 70°, to the radial direction (10).

4. Separating wheel according to one of claims 1 to 3, **characterised in that** the rear blade wall (9) is tilted at an angle (β) of between 30° and 45°, preferably roughly 40°, to the radial direction (10).

5. Separating wheel according to one of claims 1 to 4, **characterised in that** the front blade wall (8) and the rear blade wall (9) are curved towards the radial direction (10) in a region remote from the radially outside blade end (6).

6. Separating wheel according to one of claims 1 to 5, **characterised in that** the separating wheel blades (5) have a thicker cross-section in their centre region than in the region of the radially outside blade end (6) and of the radially inside blade end (14).

7. Separating wheel according to one of claims 1 to 6, **characterised in that** the front blade wall (8) of the separating wheel blades (5) is tilted in the region of the radially inside end (14) with respect to the radial direction (10) at an angle (γ) of between 10° and 40°, preferably between 20° and 30°, in the direction of rotation (7).

## Revendications

1. Roue de ventilation pour un séparateur pneumatique comprenant des ailettes de roue de ventilation (5) dont les extrémités radialement extérieures (6) sont inclinées vers l'arrière par rapport au sens de rotation (7) de la roue de ventilation (1), **caractérisée en ce que**, dans la région de l'extrémité radialement extérieure (6) des ailettes de roue de ventilation (5), la paroi avant (8), vue dans le sens de rotation (7), des ailettes de roue de ventilation (5) est inclinée par rapport à la direction radiale (10) d'un plus grand angle que la paroi arrière (2) de l'ailette.

2. Roue de ventilation selon la revendication 1, **caractérisée en ce que** la paroi avant (8) de l'ailette est inclinée d'un angle (α) plus supérieur à 45° et la paroi arrière (9) de l'ailette est inclinée d'un angle (β) inférieur à 45°.

3. Roue de ventilation selon la revendication 1 ou 2, **caractérisée en ce que** la paroi avant (8) de l'ailette est inclinée sur la direction radiale (10) d'un angle (α) compris entre 50° et 80°, de préférence entre 60° et 70°.

4. Roue de ventilation selon une des revendications 1 à 3, **caractérisée en ce que** la paroi arrière (9) de l'ailette est inclinée sur la direction radiale (10) d'un angle (β) compris entre 30° et 45°, de préférence égal à environ 40 °.

5. Roue de ventilation selon une des revendications 1 à 4, **caractérisée en ce que** la paroi avant (8) de l'ailette et la paroi arrière (9) de l'ailette sont incurvées vers la direction radiale (10) dans une région qui est éloignée de l'extrémité radialement extérieure (6) de l'ailette.

6. Roue de ventilation selon une des revendications 1 à 5, **caractérisée en ce que** les ailettes (5) de la roue de ventilation présentent une section transversale plus forte dans leur région moyenne que dans la région de l'extrémité radialement extérieure (6) de l'ailette et de l'extrémité radialement intérieure (14) de l'ailette.

7. Roue de ventilation selon une des revendications 1 à 6, **caractérisée en ce que**, dans la région de l'extrémité radialement intérieure (14), la paroi avant (8) des ailettes (5) de la roue de ventilation est inclinée dans le sens de la rotation (7) par rapport à la direction radiale (10) d'un angle (γ) compris entre 10° et 40°, de préférence entre 20° et 30°.
